# FASCICULE DE BREVET EUROPEEN

(11) **EP 2 064 373 B1**
(45) Date de publication et mention de la délivrance du brevet: **21.04.2010**
(21) Numéro de dépôt: 07825173.3
(22) Date de dépôt: 24.09.2007
(51) Int. Cl.: C25D 17/00

(54) **INSTALLATION DE TRAITEMENT DE SURFACE DE PIECES PAR IMMERSION DANS UN LIQUIDE DE TRAITEMENT**
AUSRÜSTUNG ZUR OBERFLÄCHENBEHANDLUNG VON OBJEKTEN DURCH EINTAUCHEN IN EINE PROZESSFLÜSSIGKEIT
EQUIPMENT FOR THE SURFACE TREATMENT OF PARTS BY IMMERSION IN A PROCESSING LIQUID

(30) Priorité: 22.09.2006 FR 0608407
(43) Date de publication de la demande: 03.06.2009
(73) Titulaire: Golden Eagle Trading Ltd, Port Louis (MU)
(72) Inventeur: VACHERON, Frédéric, 74290 Menthon Saint Bernard (FR)
(74) Mandataire: Bugnion Genève
(86) Numéro de dépôt international: PCT/IB2007/002775
(87) Numéro de publication internationale: WO 2008/035199

(56) Documents cités:
- WO-A-2006/084973
- DE-A1- 2 119 401

## Description

La présente invention concerne un perfectionnement dans les traitements de surface de pièces utilisant le principe d'immersion dans une ou plusieurs cuves de traitement et transfert des pièces entre ces cuves, notamment les traitements électrochimiques de surfaces de pièces métalliques, et plus particulièrement un traitement par anodisation de pièces en aluminium.
On peut citer, à titre d'exemples de traitements anodiques de l'aluminium et de ses alliages, l'anodisation barrière ou passivation anodique, l'anodisation poreuse en milieu acide ou la dissolution anodique, voire le polissage électrolytique, l'anodisation dure ou auto-colorée.

La présente invention concerne notamment un perfectionnement d'une installation de traitement et plus particulièrement de sa chaîne de convoyage des pièces.

On connaît déjà des installations de traitement de surface de pièces en aluminium fonctionnant par batchs . Le document DE 2 119 401 décrit une telle installation, comprenant des chariots motorisés effectuant un parcours au-dessus de plusieurs bacs de traitement. Les chariots sont munis de bras mobiles effectuant des mouvements verticaux pour plonger des lots d'objets à traiter dans les bacs successifs et les en ressortir. Ce document concerne plus spécifiquement un système de freinage de sécurité de ses chariots.

Dans la demande de brevet français N° 0603687, et dans la demande de brevet WO2006/00199, dont le contenu est incorporé ici par référence, les déposants ont déjà décrit des installations de traitement de surface de pièces comprenant une pluralité de cuves de traitement agencées en série et équipées chacune d'un tambour rotatif muni de moyens de fixation temporaire de pièces à traiter et dont l'axe est monté horizontalement en rotation de telle sorte que la majeure partie de chaque tambour soit immergée dans un liquide de traitement contenu dans la cuve correspondante, et un système dé convoyage destiné à alimenter chaque tambour en pièces à traiter et à retirer du dit tambour les pièces déjà traitées.

Ces pièces sont mises en place sur des cassettes, comme par exemple celles divulguées dans la demande de brevet EP-A-1 433 537, lesdites cassettes étant mises en place sur la périphérie d'un tambour pivotant. Le système de convoyage comprend deux chaînes parallèles, agencées de part et d'autre des cuves, dont les axes de convoyage sont perpendiculaires aux axes des tambours rotatifs. Chaque cassette passe alternativement d'une chaîne à l'autre après avoir passé dans une cuve de traitement. Ce système de convoyage nécessite donc un dispositif d'entraînement pour chaque chaîne et plusieurs dispositifs de transfert entre les chaînes et les cuves.
La présente invention apporte un perfectionnement au système de transfert des pièces à traiter.

À cet effet, l'invention propose une installation de traitement de surface de pièces comprenant une pluralité de cuves de traitement agencées en série, équipées de tambours rotatifs munis de moyens de fixation temporaire de pièces à traiter, et dont les axes sont montés horizontalement en rotation de telle sorte que la majeure partie de chaque tambour soit immergée dans un liquide de traitement contenu dans la cuve correspondante, et une chaîne de convoyage destinée à alimenter chaque tambour en pièces à traiter et à retirer du dit tambour des pièces déjà traitées, installation dans laquelle le dit convoyage s'effectue sur un axe général, les axes des tambours étant parallèles entre eux et parallèles à l'axe général de la chaîne de convoyage.

De préférence, les axes des tambours sont agencés sensiblement dans le même plan vertical et l'axe général de la chaîne de convoyage est disposé dans le plan vertical contenant les axes de rotation des tambours.

Selon un mode d'exécution particulier de l'installation de traitement de surface de pièces selon l'invention, la périphérie d' un tambour comprend une succession de glissières ou de rails d'axe parallèle à l'axe de rotation du tambour, destinés à recevoir des cassettes supportant un ensemble de pièces à traiter, les cassettes étant destinées à faire avec le tambour sur lequel elles sont fixées un tour complet dans le liquide de traitement, tandis que la chaîne de convoyage est destinée à alimenter en cassettes de pièces à traiter le tambour et à retirer du tambour les cassettes de pièces déjà traitées, la chaîne de convoyage est disposée au-dessus des cuves, et l'axe général de convoyage est parallèle à l'axe de rotation des tambours et disposé dans l'espace vertical comprenant les cuves.

Dans cette installation, les tambours peuvent être agencés de sorte que leurs paires de glissières qui viennent momentanément en position supérieure émergent des liquides des traitements et sont alignées les unes avec les autres, de sorte que tous les transferts peuvent s'effectuer simultanément.

Cette installation peut comporter des glissières de transfert disposées entre deux cuves successives et alignées avec les glissières des tambours en position supérieure.
C'est installation peut comporter des moyens d'aspersion des pièces au niveau des glissières de transfert.

Selon un mode d'exécution préféré de l'invention, les opérations de transfert de pièces de la chaîne de convoyage sont cadencées et synchrones.

Selon un mode d'exécution de l'invention, la chaîne de convoyage comprend au moins un chariot mobile effectuant un déplacement de va et vient sur un rail de guidage afin de réaliser par ce déplacement le dégagement, par translation horizontale, d'une ou de plusieurs cassettes comprenant les pièces déjà traitées, et la mise en place, également par translation horizontale, d'une ou de plusieurs cassettes comprenant les pièces non encore traitées.

Le chariot mobile peut comprendre un moteur relié à un pignon coopérant avec une crémaillère afin d'assurer ses déplacements de va et vient sur le rail.

La partie inférieure du chariot peut comprendre une barre horizontale de commande qui porte au moins un bras vertical terminé par une pièce d'actionnement, tandis que la barre de commande est retenue à la partie inférieure du chariot par l'intermédiaire de deux biellettes pivotantes, le pivotement des biellettes assurant le déplacement vers le bas et vers le haut de ladite barre.

D'autres caractéristiques et avantages de l'invention se dégageront de la description qui va suivre en regard des dessins annexés qui ne sont donnés qu'à titre d'exemples non limitatifs.
La figure 1 est une vue latérale de l'installation.
La figure 2 est une vue de dessus de l'installation.
La figure 3 est une vue en bout d'une cuve avec la chaîne de convoyage.
Les figures 4 et 5 sont des vues de détails d'un chariot mobile de la chaîne de convoyage dans deux positions différentes.

Les figures 1 et 2 illustrent une installation de traitement de surface de pièces métalliques tel que, par exemple, une anodisation de pièces en aluminium, qui nécessite une succession de cuves (4) contenant des liquides différents, tels que liquide de dégraissage, liquide de satinage, solution électrolytique, liquide de rinçage, etc. L'une des cuves de traitement est remplie d'une solution électrolytique, par exemple de l'acide sulfurique, et permet de réaliser l'anodisation de pièces en aluminium fixées sur des cassettes. Pour ce type de traitement la cuve comprend deux électrodes tandis que le tambour est alimenté en courant électrique de polarité opposée à celle des électrodes, ledit courant électrique étant transmis aux pièces à traiter par l'intermédiaire successivement du tambour et des cassettes, tel que cela est décrit dans la demande de brevet français N° 0603687 des demandeurs, dont le contenu est incorporé ici par référence. Selon le procédé mettant en oeuvre l'installation de traitement de l'invention, on immerge chaque pièce dans chaque cuve, en lui faisant faire au moins un mouvement de rotation tel que les bulles d'air et poches d'air susceptibles d'être créées à l'intérieur de la cuve au contact de la pièce sont chassées, permettant ainsi au liquide de traitement de traiter l'intégralité de la surface de la pièce, rendant le traitement parfaitement homogène.

Un nombre déterminé desdites pièces à traiter sont placées au préalable sur un support ou cassette (5) comprenant au moins un organe de maintien apte à retenir chacune d'entre elles. Les cassettes sont par exemple celles décrites dans la demande de brevet européen EP-A-1 433 537, qui comprennent un ensemble d'organes de maintien de pièces permettant de fixer sur une seule cassette plusieurs pièces. La chaîne de convoyage (14) comprend plusieurs chariots (9) afin d' engager les cassettes de pièces à traiter sur les tambours et de dégager de chacun des tambours les cassettes de pièces traitées.

Comme l'illustre la figure 3, on fait ainsi faire une ou plusieurs rotations complètes de 360°, en fixant les pièces (1) à traiter sur la périphérie d'un tambour (2) monté en rotation dans chaque cuve de traitement (4) autour d'un axe horizontal (X, X'), ledit tambour étant immergé dans le liquide de traitement (3) contenu dans la cuve (4), à l'exception de sa portion supérieure, qui se trouve hors du liquide afin de permettre la mise en place et le retrait des pièces. Selon le mode de réalisation illustré, le tambour (2) comprend, à sa périphérie externe une succession de 6 paires de glissières (6), destinées à recevoir les cassettes (5) servant de support des pièces à traiter. Ainsi les cassettes comprenant les pièces non encore traitées sont engagées par déplacement horizontal dans la glissière libre et non immergée, disposée au sommet du tambour. L'axe de coulissement de chacune des glissières (6) est parallèle à l'axe de rotation du tambour correspondant.

La cuve (4) comprend un moteur (7) destiné à mettre en rotation le tambour pivotant (2) grâce à la coopération d'une roue dentée (70) avec une succession de piges (71) montées parallèles entre elles, et entre les deux flasques de l'un des flancs du tambour, comme par exemple la couronne d'entraînement, telle que décrite dans la demande de brevet français N°0603687.
L'ensemble de la chaîne de convoyage illustré dans les figures 1 et 2 fonctionne par séquences de déplacements cadencés et synchrones. A chacune des séquences dans les 5 cuves courtes, une cassette traitée est dégagée et une nouvelle cassette non encore traitée est engagée sur un tambour, puis est immergée lors de la rotation du tambour correspondant, pour faire un tour complet, dans le liquide de traitement. Dans la 4^{ème} cuve, qui contient un tambour d'une longueur équivalente à 4 cassettes, celles-ci font 4 tours complets et 4 translations avant d'être dégagées. La chaîne de convoyage comporte une station d'alimentation (15), une station de dégagement (16), et une zone de transfert entre la 2^{ème} et la 3^{ème} cuve plus longue que les autres, qui peut servir de station d'aspersion par un liquide de rinçage.

Pour chaque cuve, la chaîne de convoyage (14) comprend au moins un chariot mobile (8) associé, effectuant un déplacement limité de va et vient sur un rail de guidage (9) afin de permettre, par ce déplacement de va et vient, le dégagement d'une ou de plusieurs cassettes comprenant les pièces déjà traitées, et la mise en place d'une ou de plusieurs cassettes comprenant les pièces non encore traitées.

Chacun des chariots (8) comprend un moteur relié à un pignon coopérant avec une crémaillère afin d'assurer ses déplacements de va et vient sur le rail.
A sa partie inférieure le chariot (8) comprend une barre horizontale de commande (10) qui comprend au moins un bras vertical (11a, 11b) de retenue d'une pièce d'actionnement (12). Cette pièce d'actionnement est destinée à dégager par coulissement la cassette de pièces déjà traitées c'est-à-dire celles ayant fait un tour complet dans le liquide et engager la cassette suivante des pièces non encore traitées. La barre de commande est retenue à la partie inférieure du chariot par l'intermédiaire de deux biellettes pivotantes (17a, 17b), le pivotement des biellettes assurant le déplacement vertical de la barre. Grâce aux biellettes pivotantes (17a, 17b) la barre de commande se déplace vers le bas et vers le haut parallèlement à elle même.
Les figures 4 et 5 illustrent le fonctionnement d'un chariot mobile (8). Ainsi, comme cela est illustré à la figure 4, le chariot (8) en position de dégagement est tel que la barre horizontale (10) est en position haute de dégagement, ce qui permet au chariot de se déplacer vers l'amont de la chaîne, selon la flèche D, pour une nouvelle action. Une fois en position d'action, la barre horizontale est déplacée vers le bas, tel que cela est illustré à
la figure 5, pour que la ou les pièces d'actionnement 12 puissent venir dans le plan des cassettes (5), puis le chariot (8) se déplace vers l'aval de la chaîne, selon la flèche (A), dans le sens inverse de celui du dégagement (D), afin d'engager dans la glissière (6) une nouvelle cassette, et faire progresser d'une position une cassette et/ou dégager la cassette de pièces déjà traitées. On observera que sur la figure 5, le bras vertical (11a) pousse la cassette de gauche, alors que le bras vertical (11b) simultanément tire la deuxième cassette et pousse la troisième cassette.

L'homme du métier aura notamment déduit de la description ci-dessus que contrairement à la demande de brevet WO2006/00199, où il est prévu une double chaîne de convoyage qui est disposée latéralement et dont l'axe général s'étend perpendiculairement à l'axe de rotation des tambours, dans l'installation de l'invention la chaîne de convoyage (14) est disposée au-dessus des cuves, et l'axe général de convoyage est parallèle à l'axe de rotation des tambours et est disposé dans l'espace vertical (E) comprenant les cuves, et l'axe général de convoyage (Z, Z') est parallèle à l'axe de rotation des tambours, et avantageusement disposé dans le plan vertical (P) contenant l'axe de rotation (X, X') des tambours.

Bien entendu, l'invention n'est pas limitée au mode de réalisation décrit et représenté à titre d'exemple, mais elle comprend de nombreuses variantes techniques ainsi que leurs combinaisons :
Ainsi, la figure 3 illustre un tambour avec six positions de fixation de cassettes. Ce nombre pourrait être différent. Avec par exemple seulement 2 positions de fixations, on peut réaliser une cuve de petite dimension nécessitant peu de liquide de traitement, en particulier pour une étape de traitement rapide. Dans ce cas, la structure du tambour n'est pas nécessairement cylindrique ou hexagonale mais peut se réduire à deux bras Ainsi, les durées respectives des étapes successives de traitement peuvent être modulées entre elles grâce à des nombres de positions de fixation différentes sur les tambours.

La chaîne de convoyage pourrait n'utiliser qu'un seul moteur, les mouvements de tous les chariots mobiles s'effectuant via un système d'entraînements mécaniques.
Les cassettes citées ci-dessus conviennent particulièrement au traitement d'un grand nombre de pièces de petite dimension. Dans le cas du traitement de grandes pièces, celles-ci peuvent être fixées directement sur un tambour, ou par d'autres moyens de fixation que des glissières.

## Revendications

1. Installation de traitement de surfaces de pièces comprenant une pluralité de cuves de traitement (4) agencées en série, équipées de tambours (2) rotatifs munis de moyens de fixation temporaire de pièces à traiter, et dont les axes (XX') sont montés horizontalement en rotation de telle sorte que la majeure partie de chaque tambour (2) soit immergée dans un liquide de traitement (3) contenu dans la cuve correspondante, et une chaîne de convoyage (14) destinée à alimenter chaque tambour (2) en pièces à traiter et à retirer du dit tambour des pièces déjà traitées, **caractérisée en ce que** le dit convoyage s'effectue sur un axe général (ZZ'), que les axes (XX') des tambours sont parallèles entre eux et parallèles à l'axe général (ZZ') de la chaîne de convoyage.

2. Installation de traitement de surface de pièces selon la revendication 1, **caractérisée en ce que** les axes de rotation (XX') des tambours sont agencés sensiblement dans le même plan vertical (P) et que l'axe général (ZZ') de la chaîne de convoyage est disposé dans le plan vertical contenant les axes de rotation des tambours.

3. Installation de traitement de surface de pièces selon la revendication 1 ou 2, **caractérisée en ce que** la périphérie d'un tambour (2) comprend un ensemble de paires de glissières (6) ou de rails d'axe parallèle à l'axe de rotation du tambour, destinés à recevoir des cassettes (5) supportant un ensemble de pièces à traiter, les cassettes étant destinées à faire avec le tambour sur lequel elles sont fixées un ou plusieurs tours complets dans le liquide de traitement, que la chaîne de convoyage (14) est destinée à alimenter en cassettes de pièces à traiter le tambour et à retirer du tambour les cassettes de pièces déjà traitées, que la chaîne de convoyage est disposée au-dessus des cuves, et dans l'espace vertical comprenant les cuves.

4. Installation de traitement de pièces selon la revendication 3, **caractérisée en ce que** les tambours sont agencés de sorte que leurs paires de glissières (6) qui viennent momentanément en position supérieure émergent des liquides des traitements et sont alignées les unes avec les autres.

5. Installation de traitement de pièces selon la revendication 3 ou 4, **caractérisée en ce qu'**elle comporte des glissières de transfert disposées entre deux cuves successives et alignées avec les glissières des tambours en position supérieure.

6. Installation de traitement de pièces selon la revendication 5, **caractérisée en ce qu'**elle comporte des moyens d'aspersion des pièces au niveau d'au moins une glissière de transfert.

7. Installation de traitement de pièces selon l'une des revendications précédentes, **caractérisée en** se ce que les opérations de transfert de pièces de la chaîne de convoyage sont cadencées et synchrones.

8. Installation de traitement de surface de pièces selon l'une des revendications précédentes, **caractérisée en ce que** la chaîne de convoyage (14) comprend au moins un chariot mobile (8) en déplacement de va et vient sur un rail de guidage (9) effectuant par ce déplacement le dégagement d'une ou de plusieurs cassettes comprenant les pièces déjà traitées, et la mise en place d'une ou de plusieurs cassettes comprenant les pièces non encore traitées.

9. Installation de traitement de surface de pièces selon la revendication 8, **caractérisée en ce que** le chariot mobile (8) comprend un moteur relié à un pignon coopérant avec une crémaillère afin d'assurer ses déplacements de va et vient sur le rail.

10. Installation de traitement de surface de pièces selon la revendication 9, **caractérisée en ce que** la partie inférieure du chariot (8) comprend une barre horizontale de commande (10) qui porte au moins un bras vertical (11 a, 11b) de retenue d'une pièce d'actionnement (12).

11. Installation de traitement de surface de pièces selon la revendication 10, **caractérisée en ce que** la barre de commande (10) est retenue à la partie inférieure du chariot par l'intermédiaire de deux biellettes pivotantes (17a, 17b), le pivotement des biellettes assurant le déplacement vertical de la barre.

## Claims

1. An installation for a surface treatment of parts, comprising a plurality of treatment tanks (4) arranged in series and equipped with rotary drums (2) that are provided with means for temporarily fastening the parts to be treated, the axes (XX') of said drums being horizontally mounted so as to rotate in such a way that most of each drum (2) is immersed in a treatment liquid (3) contained in the corresponding tank, and a conveying line (14) intended to feed each drum (2) with parts to be treated and to remove already treated parts from said drum, **characterized in that** said conveying takes place along a general axis (ZZ') and **in that** the axes (XX') of the drums are mutually parallel and parallel to the general axis (ZZ') of the conveying line.

2. The installation for the surface treatment of parts as claimed in claim 1, **characterized in that** the rotation axes (XX') of the drums are arranged to lie substantially in a same vertical plane (P) and **in that** the general axis (ZZ') of the conveying line lies in the vertical plane containing the rotation axes of the drums.

3. The installation for the surface treatment of parts as claimed in claim 1 or 2, **characterized in that** the periphery of a drum (2) comprises a number of pairs of slideways (6) or of rails having axes parallel to the rotation axis of the drum, which are intended to accommodate cassettes (5) supporting a number of parts to be treated, the cassettes being intended to perform, with the drum to which they are fastened, one or more complete revolutions in the treatment liquid, **in that** the conveying line (14) is intended to feed the drum with cassettes of parts to be treated and to remove the cassettes of already treated parts from the drum and **in that** the conveying line lies above the tanks and in the vertical space containing the tanks.

4. The installation for the treatment of parts as claimed in claim 3, **characterized in that** the drums are arranged in such a way that their pairs of slideways (6) that come momentarily into the upper position emerge from the treatment liquids and are aligned with one another.

5. The installation for the treatment of parts as claimed in claim 3 or 4, **characterized in that** it includes transfer slideways placed between two successive tanks and aligned with the slideways of the drums in the upper position.

6. The installation for the treatment of parts as claimed in claim 5, **characterized in that** it includes means for spraying the parts in the region of at least one transfer slideway.

7. The installation for the treatment of parts as claimed in one of the preceding claims, **characterized in that** the operations of transferring parts from the conveying line are timed and synchronous.

8. The installation for the surface treatment of parts as claimed in one of the preceding claims, **characterized in that** the conveying line (14) includes at least one moveable carriage (8) undergoing a reciprocating movement on a guide rail (9) causing, by this movement, one or more cassettes containing the already treated parts to be discharged and one or more cassettes containing the as-yet untreated parts to be put into position.

9. The installation for the surface treatment of parts as claimed in claim 8, **characterized in that** the moveable carriage (8) includes a motor connected to a pinion cooperating with a rack so as to perform its reciprocating movements on the rail.

10. The installation for the surface treatment of parts as claimed in claim 9, **characterized in that** the underside of the carriage (8) includes a horizontal control bar (10) which carries at least one vertical arm (11a, 11b) for retaining an actuating part (12).

11. The installation for the surface treatment of parts as claimed in claim 10, **characterized in that** the control bar (10) is retained on the underside of the carriage by means of two pivoting links (17a, 17b), the pivoting of the links ensuring vertical movement of the bar.

## Patentansprüche

1. Anlage zur Oberflächenbehandlung von Werkstücken, mit einer Anzahl von Behandlungsbehältern (4), die in Reihe angeordnet und mit Drehtrommeln (2) versehen sind, welche mit Mitteln zur vorübergehenden Befestigung der zu behandelnden Werkstücke ausgestattet sind und deren Achsen (XX') zur Drehung horizontal derart angeordnet sind, dass der grösste Teil jeder Trommel (2) in eine Behandlungsflüssigkeit (3) eingetaucht ist, welche sich im entsprechenden Behälter befindet, und mit einer Förderkette (14), die dazu bestimmt ist, jede Trommel (2) mit zu behandelnden Werkstücken zu versorgen und die schon behandelten Werkstücke aus der genannten Trommel zu entfernen, **dadurch gekennzeichnet, dass** die genannte Förderung entlang einer allgemeinen Achse (ZZ') vor sich geht, und dass die Achsen (XX') der Trommeln zueinander parallel und ausserdem parallel zur allgemeinen Achse (ZZ') der Förderkette verlaufen.

2. Anlage zur Oberflächenbehandlung von Werkstücken nach Anspruch 1, **dadurch gekennzeichnet, dass** sich die Rotationsachsen (XX') der Trommeln im Wesentlichen in der gleichen senkrechten Ebene (P) befinden, und dass die allgemeine Achse (ZZ') der Förderkette in der senkrechten Ebene liegt, welche die Rotationsachsen der Trommeln enthält.

3. Anlage zur Oberflächenbehandlung von Werkstücken nach Anspruch 1 oder 2, **dadurch gekennzeichnet, dass** der Umfang einer Trommel (2) eine Anordnung von Gleitschienenpaaren (6) oder Schienenpaaren aufweist, die parallel zur Rotationsachse der Trommel verlaufen und dazu bestimmt sind, Kassetten (5) aufzunehmen, die eine Gruppe von zu behandelnden Werkstücken tragen, wobei die Kassetten dazu vorgesehen sind, zusammen mit der Trommel, auf welcher sie befestigt sind, eine oder mehrere vollständige Umdrehungen in der Behandlungsflüssigkeit auszuführen, dass die Förderkette (14) dazu bestimmt ist, die Trommel mit Kassetten mit den zu behandelnden Werkstücken zu bestücken und die Kassetten mit den behandelten Werkstücken wieder aus der Trommel zu entnehmen, und dass die Förderkette oberhalb der Behälter und im vertikalen Raum angeordnet ist, in dem sich die Behälter befinden.

4. Anlage zur Behandlung von Werkstücken nach Anspruch 3, **dadurch gekennzeichnet, dass** die Trommeln derart angeordnet sind, dass ihre Paare von Gleitschienen (6), welche zeitweise in die obere Position gelangen, wo sie aus den Behandlungsflüssigkeiten auftauchen, aufeinander ausgerichtet sind.

5. Anlage zur Behandlung von Werkstücken nach Anspruch 3 oder 4, **dadurch gekennzeichnet, dass** sie Überleitungs-Gleitschienen aufweist, die zwischen zwei aufeinanderfolgenden Behältern angeordnet und auf die Gleitschienen der Trommeln ausgerichtet sind, wenn sich diese Gleitschienen in der oberen Position befinden.

6. Anlage zur Behandlung von Werkstücken nach Anspruch 5, **dadurch gekennzeichnet, dass** sie Mittel enthält, mit denen die Werkstücke in der Höhe mindestens einer Überleitungs-Gleitschiene besprüht werden können.

7. Anlage zur Behandlung von Werkstücken nach einem der vorstehenden Ansprüche, **dadurch gekennzeichnet, dass** die Vorgänge bei der Überführung der Werkstücke bezüglich der Förderkette getaktet und synchronisiert sind.

8. Anlage zur Oberflächenbehandlung von Werkstücken nach einem der vorstehenden Ansprüche, **dadurch gekennzeichnet, dass** die Förderkette (14) mindestens einen beweglichen Wagen (8) aufweist, der in der Lage ist, auf einer Führungsschiene (9) eine hin- und hergehende Bewegung auszuführen, wobei der Wagen durch diese Bewegung die Freisetzung einer oder mehrerer Kassetten bewirkt, welche bereits behandelte Werkstücke enthalten, sowie die Einführung einer oder mehrerer Kassetten, welche noch nicht behandelte Werkstücke enthalten.

9. Anlage zur Oberflächenbehandlung von Werkstücken nach Anspruch 8, **dadurch gekennzeichnet, dass** der bewegliche Wagen (8) einen Motor aufweist, der mit einem Zahnrad verbunden ist, das in eine Zahnstange eingreift, damit die hin- und hergehende Bewegung auf der Schiene ausgeführt werden kann.

10. Anlage zur Oberflächenbehandlung von Werkstücken nach Anspruch 9, **dadurch gekennzeichnet, dass** der untere Teil des Wagens (8) eine horizontale Steuerstange (10) aufweist, an der mindestens ein vertikaler Arm (11a, 11b) zur Befestigung eines Betätigungselements (12) angebracht ist.

11. Anlage zur Oberflächenbehandlung von Werkstücken nach Anspruch 10, **dadurch gekennzeichnet, dass** die Steuerstange (10) am unteren Teil des Wagens mittels zweier Schwingarme (17a, 17b) angebracht ist, wobei das Verschwenken der Schwingarme eine Vertikalverschiebung der Steuerstange bewirkt.
